# EUROPÄISCHE PATENTSCHRIFT

(11) **EP 0 712 991 B1**
(45) Veröffentlichungstag und Bekanntmachung des Hinweises auf die Patenterteilung: **07.04.1999**
(21) Anmeldenummer: 95115492.1
(22) Anmeldetag: 30.09.1995
(51) Int. Cl.: E06B 9/11, E06B 9/174

(54) **Montagevorrichtung für einen Schrankrolladen**
Mounting device for a cupboard roller shutter
Dispositif de montage pour un volet roulant d'armoire

(30) Priorität: 17.11.1994 DE 9418413 U
(43) Veröffentlichungstag der Anmeldung: 22.05.1996
(73) Patentinhaber: REHAU AG + Co, 95111 Rehau (DE)
(72) Erfinder: Haberditzl, Werner, D-95111 Rehau (DE)

(56) Entgegenhaltungen:
- GB-A- 2 144 790
- GB-A- 2 224 298

## Beschreibung

Die Erfindung betrifft eine Montagevorrichtung für einen Schrankrolladen, bestehend aus zwei spiegelbildlich an den gegenüberliegenden Schrankinnenwänden anzuordnenden langgestreckten Trägern mit im Abstand voneinander angeformten Aufnahmen für den Einsatz der Enden der Wickelwelle und der Umlenkwelle des Rolladens, wobei die langgestreckten Träger mittels mechanischer Verbindungselemente an den Schrankinnenwänden festlegbar sind.

Aus der GB 2 144 790 A ist eine Montagevorrichtung für Schrankrolläden nach dem Oberbegriff des Patentanspruchs 1 bekannt. Diese Vorrichtung besitzt eine langgestreckte Führungsplatte, welche an den Längsrändern durchlaufende, nach innen offene, U-förmige Führungsnuten aufweist. In diese Führungsnuten greifen die Längsränder eines langgestreckten Trägerelementes ein, welches an seinen freien Enden Aufnahmen für das Achsende der Wickelrolle bzw. das Achsende der Umlenkrolle aufweist. Zur Montage wird die Führungsplatte zunächst gegenüberliegend an den Schrankinnenwänden festgelegt, wobei mechanische Befestigungselemente wie Schrauben und dergleichen verwendet werden können. Danach wird das Trägerelement zusammen mit der aufgewickelten Rolladenrolle in die Führungsplatte eingeschoben, wobei die seitlichen Ränder des Trägerelementes in die U-förmigen Führungsnuten der Führungsplatte gleitend eingreifen. Abschließend muß dann das in die Führungsplatte eingeschobene Trägerelement auf der Führungsplatte befestigt werden, um eine weitere Verschiebung zu verhindern.

Dieser Montagevorgang ist sehr kompliziert und montageaufwendig. Da die Schrankwände feststehen, müssen das Achsende der Wickelrolle und das Achsende der Umlenkrolle vor dem Beginn des Einschubvorganges des Trägerelementes in die Führungsplatte in die Aufnahmen am Trägerelement eingesetzt werden. Für diesen aufwendigen Montagevorgang sind wenigstens zwei Mann eines qualifizierten Montagepersonals erforderlich, da die jeweils beiden Trägerelemente mit dem Rolladenwickel, der Wickelrolle und der Umlenkrolle exakt gleichmäßig in die U-förmigen Führungsnuten der gegenüberliegenden Führungsplatten eingeschoben werden müssen. Nach diesem aufwendigen Einschiebevorgang müssen die Trägerelemente beispielsweise durch Anschrauben auf den Führungsplatten verschiebesicher festgelegt werden.

Hier setzt die Erfindung ein, die es sich zur Aufgabe gestellt hat, eine Montagevorrichtung für Schrankrolläden anzugeben, welches die Schwierigkeiten und Nachteile des Standes der Technik vermeidet und eine weitgehende Vormontage der Vorrichtung ermöglicht, so daß am Ort der Aufstellung eine einzelne Person die Endmontage leicht durchführen kann. Erfindungsgemäß wird dazu vorgeschlagen, daß jeder der langgestreckten Träger einen im vorderen Endbereich angeordneten, nach vorn offenen Einschubschlitz definierter Länge aufweist, mit welchem das vordere mechanische Verbindungselement als vorderer Fix- und Drehpunkt durch Einschieben verbindbar ist, daß über dem vorderen Fix- und Drehpunkt in fluchtender Achslage das Lagerelement für eine Endkappe angeordnet ist, welche die Aufnahme für das Achsende der Umlenkrolle darstellt, daß in die langgestreckten Träger am gegenüberliegenden Ende jeweils ein axial verlaufendes Langloch eingeformt ist, welches mit Abstand hinter dem Lagerelement für die Endkappe, die als Aufnahme für das Achsende der Wickelwelle dient, im Querschnitt der langgestreckten Träger angeordnet ist, und daß in einem Schwenkvorgang über den vorderen Fix- und Drehpunkt der langgestreckte Träger über sein Langloch mit einem hinteren Fixpunkt rastend verbindbar ist.

Hierbei hat es sich als vorteilhaft erwiesen, daß der hintere Fixpunkt jeweils eine hakenförmige Montagehalterung ist, welche zusammen mit dem als vorderer Fix- und Drehpunkt dienenden mechanischen Verbindungselement über eine Schablone in definiertem Abstand voneinander an den Schrankinnenwänden festlegbar ist. Die hakenförmige Montagehalterung ist dabei verschwenkbar an der Schrankinnenwand festgelegt.

Die erfindungsgemäße Montagevorrichtung erleichtert den Einbau eines Schrankrolladens gegenüber den Einbaumaßnahmen des Standes der Technik so erheblich, daß auch ungeschultes Montagepersonal diesen Einbau vornehmen kann. Hierfür werden zunächst durch eine mitgelieferte Schablone die beiden Punkte, die als vordere und hintere Fix- und Drehpunkte bei der Montage dienen werden, gegenüberliegend an den Schrankinnenwänden festgelegt. Danach werden die jeweiligen mechanischen Befestigungsmittel, im vorderen Bereich beispielsweise eine Schraube mit Schraubenkopf und im hinteren Bereich die hakenförmige Montagehalterung an den definierten Fixpunkten angeordnet. Der den vorderen Fix- und Drehpunkt definierende Schraubenkörper ist derart in die Schrankinnenwand eingeschraubt, daß zwischen dem Schraubenkopf und der Oberfläche der Schrankinnenwand ein definierter Abstand verbleibt, der der Wanddicke der langgestreckten Träger entspricht. Auf diese Weise kann bei der Montage der langgestreckte Träger mit seinem Einschubschlitz im vorderen Endbereich unter den Schraubenkopf geschoben werden. Auf diese Weise ist der langgestreckte Träger drehbeweglich an der Schrankinnenwand festgelegt.

Die hakenförmige Montagehalterung wird danach auf dem für sie festgelegten Fixpunkt an der Schrankinnenwand befestigt, wozu beispielsweise ebenfalls eine Befestigungsschraube verwendet wird. Die Verschraubung erfolgt auf die Weise, daß die hakenförmige Montagehalterung über dem hinteren Fixpunkt noch verschwenkt werden kann.

Nach Abschluß der beiden Montagevorgänge im Bereich des vorderen und hinteren Fixpunktes wird der langgestreckte Träger auf dem vorderen Fixpunkt in Richtung auf die den hinteren Fixpunkt bildende hakenförmige Montagehalterung verschwenkt. Dabei gleitet die hakenförmige Montagehalterung mit ihrem Rasthaken im Endbereich des Schwenkvorgangs über den Randbereich des langgestreckten Trägers, der das Langloch begrenzt, und rastet anschließend mit seinen Rasthaken in das Langloch hinter den begrenzenden Wandbereich ein.

Damit ist die Montagevorrichtung einer Schrankinnenwand festgelegt. Die eigentliche Befestigung erfolgt dann, indem der langgestreckte Träger in seiner durch den vorderen und hinteren Fixpunkt gegebenen Befestigungslage über zusätzlicne Schrauben durch vorgegebene Schrauböffnungen an der Schrankinnenwand endgültig festgelegt wird.

Über die an den gegenüberliegenden langgestreckten Trägern angeordneten Lagerelemente werden die Endkappen für die Achsenden der Umlenkwelle und der Wickelwelle aufgesteckt und die Wellenstümpfe in diese Endkappen eingeschoben. Der Rolladenpanzer wurde vorher auf die Wickelwelle aufgewickelt. Der Montagevorgang für den Schrankrolladen ist damit abgeschlossen.

Die Vorteile des erfindungsgemäßen Montagesystems gegenüber dem gegebenen Stand der Technik liegen auf der Hand. Die Montage der langgestreckten Träger ist ohne aufwendiges Einschieben in Führungsplatten und dergleichen über die Definition der Fixpunkte einfach und insbesondere montagefreundlich möglich. Durch eine deutliche Reduzierung der Einzelteile des Systems ist eine weitere Montageerleichterung gegeben.

In der Zeichnung ist ein Ausführungsbeispiel der neuen Montagevorrichtung schematisch dargestellt. Gezeigt ist in isometrischer Darstellung der Schrankrolladen 1, der auf seiner Wickelwelle 2 und der Umlenkwelle 3 teilabgewickelt dargestellt ist. Der langgestreckte Träger 4 ist in seiner montierten Ansicht an der nicht dargestellten Schrankinnenwand gezeigt, während der langgestreckte Träger 5 mit seinen Einzelteilen in einer explosionsartigen Darstellung gezeigt ist.

Der langgestreckte Träger 4 besitzt im vorderen Endbereich 41 den nach vorn offenen Einschubschlitz 42, der an seinem Ende die Aufnahmeöffnung 43 für das den vorderen Fix- und Drehpunkt bildende mechanische Verbindungselement darstellt.

Im Bereich des gegenüberliegenden Endes 44 des langgestreckten Trägers 4 ist das Langloch 45 eingeformt, in welches die hakenförmige Montagehalterung 46 mit dem Montagehaken 461 rastend eingreift.

Der langgestreckte Träger weist in den vorderen und hinteren Endbereichen 41, 44 Schlitzöffnungen 411, 412, 441, 442 auf, in welche mechanische Verbindungsmittel - in der Zeichnung nicht dargestellt - zur endgültigen Festlegung des langgestreckten Trägers 4 an der Schrankinnenwand eingesetzt werden können.

Weitere Details werden nachstehend anhand des langgestreckten Trägers 5 erläutert. Der langgestreckte Träger 5 besitzt in seinem vorderen Endbereich 51 ebenfalls den nach vorn offenen Einschubschlitz 52 zur Festlegung des vorderen Fixpunktes. Über dem vorderen Fixpunkt ist in fluchtender Achslage das Lagerelement 57 für die Endkappe 31 angeordnet. In definiertem Abstand vom Lagerelement 57 ist nach hinten auf dem langgestreckten Träger 5 das Lagerelement 58 für die Endkappe 21 der Wickelwelle 2 angeordnet. Im hinteren Endbereich 54 ist das Langloch 55 in den langgestreckten Träger 5 eingeformt, welches zur Aufnahme des Rasthakens 561 an der hakenförmigen Montagehalterung 56 dient.

Vor der Montage werden die Endkappen 21, 31 auf die Achsenden 22, 32 der Wickelwelle bzw. der Umlenkwelle aufgesteckt und danach die Endkappen 21, 31 mit den an den langgestreckten Trägern 4, 5 in definiertem Abstand voneinander angeordneten Lagerelementen 57, 58 - zum langgestreckten Träger 4 nicht gezeigt - durch Einschieben verbunden.

Im rechten unteren Bereich der Zeichnung ist auch die Führungsschiene 6 und das Gleitelement 7 gezeigt, die beide der ungehinderten Gleitverschiebung des Rolladenelementes 2 über der Schranköffnung - in der Zeichnung nicht dargestellt - dienen.

## Patentansprüche

1. Montagevorrichtung für einen Schrankrolladen (1), bestehend aus zwei spiegelbildlich an den gegenüberliegenden Schrankinnenwänden anzuordnenden langgestreckten Trägern (4, 5) mit im Abstand voneinander angeformten Aufnahmen für den Einsatz der Enden der Wickelwelle (2) und der Umlenkwelle (3) des Rolladens, wobei die langgestreckten Träger mittels mechanischer Vierbindungselemente an den Schrankinnenwänden festlegbar sind, dadurch gekennzeichnet, daß jeder der langgestreckten Träger (4, 5) einen im vorderen Endbereich (41, 51) angeordneten, nach vorn offenen Einschubschlitz (42, 52) definierter Länge aufweist, mit welchem das vordere mechanische Verbindungselement als vorderer Fix- und Drehpunkt durch Einschieben verbindbar ist, daß über dem vorderen Fix- und Drehpunkt in fluchtender Achslage ein Lagerelement (57) für eine Endkappe (31) angeordnet ist, welche die Aufnahme für das Achsende (32) der Umlenkwelle (3) darstellt, daß in die langgestreckten Träger (4, 5) am gegenüberliegenden Ende (44, 54) jeweils ein axial verlaufendes Langloch (45, 55) eingeformt ist, welches mit Abstand hinter einem Lagerelement (58) für eine Endkappe (21), die als Aufnahme für das Achsende (22) der Wickelwelle (2) dient, im Querschnitt der langgestreckten Träger (4, 5) angeordnet ist, und daß in einem Schwenkvorgang über den vorderen Fix- und Drehpunkt der langgestreckte Träger (4, 5) über sein Langloch (45, 55) mit einem hinteren Fixpunkt rastend verbindbar ist.

2. Montagevorrichtung nach Anspruch 1, dadurch gekennzeichnet, daß der hintere Fixpunkt jeweils eine hakenförmige Montagehalterung (46, 56) ist, welche zusammen mit dem als vorderer Fix- und Drehpunkt dienenden mechanischen Verbindungselement über eine Schablone in definiertem Abstand voneinander an den Schrankinnenwänden festlegbar ist.

3. Montagevorrichtung nach Anspruch 2, dadurch gekennzeichnet, daß die hakenförmige Montagehalterung (46, 56) verschwenkbar an der Schrankinnenwand festgelegt ist.

## Claims

1. Mounting facility for a tambour door comprising two elongated mountings to be arranged in mirror-image fashion on the inside of opposing cabinet walls and featuring integrated receptacles spaced at a distance apart for inserting the ends of the tambour door winding shaft and guide roller, the elongated mounting being attachable to the inside of the cabinet walls by means of mechanical connecting elements, characterised by the fact that the front end section (41, 51) of each elongated mounting (4, 5) exhibits an open-ended insertion slot (42, 52) of defined length into which the front mechanical connecting element can be inserted as a front fixed pivotal point, by the fact that, aligned parallel with the shaft, the bearing element (57) for an end cap (31) serving as the receptacle for the shaft end (32) of the guide roller (3) is located over the front fixed pivotal point, by the fact that each opposite end (44, 54) of the elongated mountings (4, 5) exhibits an integrated, axially aligned slot (45, 55) which, in the cross section of the elongated mountings (4, 5), is located at a distance behind the bearing element (58) for the end cap (21) that serves as the receptacle for the shaft end (22) of the winding shaft (2), and by the fact that the elongated mounting (4, 5) can be rotated at the front fixed pivotal point so that its slot (45, 55) engages with a rear fixed point.

2. Mounting facility as described in claim 1, characterised by the fact that each rear fixed point is a hook-shaped installation mounting (46, 56) which, together with the mechanical connecting element that serves as the front fixed pivotal point, can be attached at a defined distance apart on the inside of the cabinet walls with the aid of a template.

3. Mounting facility as described in claim 2, characterised by the fact that the hook-shaped installation mounting (46, 56) is attached to the inside of the cabinet wall in such a way that it is able to rotate.

## Revendications

1. Dispositif de montage pour rideau d'armoire, constitué de deux supports allongés à monter symétriquement sur les parois intérieures opposées de l'armoire, présentant des logements formés à distance l'un de l'autre pour recevoir les extrémités de l'arbre d'enroulement et de l'arbre de guidage, les supports allongés pouvant être fixés aux parois intérieures de l'armoire à l'aide d'éléments de raccordement mécaniques, caractérisé en ce que chaque support allongé (4,5) présente une fente d'insertion (42,52) ménagée dans la zone d'extrémité avant (41,51) ouverte vers l'avant et de longueur définie, avec laquelle l'élément de raccordement mécanique avant peut être raccordé par insertion pour servir de point fixe et de pivot, en ce que le palier (57) pour l'embout (31) est placé au-dessus du point fixe et de pivot avant en alignement axial, l'embout (31) servant de logement à l'extrémité de l'axe (32) de la poulie de guidage (3), en ce qu'une perforation à fente allongée (45,55) s'étendant axialement est formée dans chacun des supports droits (4,5) à l'extrémité opposée (44,54), cette perforation étant ménagée dans la section des supports allongés (4,5) à une certaine distance derrière le palier (58) pour l'embout (21) qui sert de logement à l'extrémité (22) de l'axe de l'arbre d'enroulement (2), et en ce que le support allongé (4,5) est verrouillable par sa perforation allongée (45,55) avec un point fixe arrière par un mouvement de basculement passant par le point fixe et de pivot avant.

2. Dispositif de montage selon la revendication 1, caractérisé en ce que le point fixe arrière est à chaque fois une fixation d'assemblage (46,56) conformée en crochet, pouvant être fixée au moyen d'un gabarit à l'élément de raccordement mécanique servant de point fixe et de pivot avant aux parois intérieures de l'armoire à une distance définie l'un de l'autre.

3. Dispositif de montage selon la revendication 2, caractérisé en ce que la fixation d'assemblage (46,56) conformée en crochet peut être fixée basculante à la paroi intérieure de l'armoire.
